# EUROPÄISCHE PATENTSCHRIFT

(11) **EP 0 770 845 B1**
(45) Veröffentlichungstag und Bekanntmachung des Hinweises auf die Patenterteilung: **27.08.2003**
(21) Anmeldenummer: 96115774.0
(22) Anmeldetag: 02.10.1996
(51) Int. Cl.: F28F 13/12

(54) **Rohr für Wärmeaustauscher mit wirbelerzeugenden Stromstörungselementen**
Heat exchanger tube with vortex generating turbulating means
Tube d'échangeur de chaleur avec éléments turbulateurs générateurs de tourbillons

(30) Priorität: 26.10.1995 DE 29516927 U
(43) Veröffentlichungstag der Anmeldung: 02.05.1997
(73) Patentinhaber: SGL Acotec GmbH, 56427 Siershahn (DE)
(72) Erfinder: Hederich, Joachim, Dipl.-Ing., 86405 Meitingen (DE); Künzel, Jürgen, Dr.-Ing., 86672 Thierhaupten (DE); Nedoschill, Manfred, Dipl.-Ing., 86405 Meitingen (DE)

(56) Entgegenhaltungen:
- EP-A- 0 571 656
- WO-A-85/01691
- WO-A-94/27106
- DE-A- 3 443 085
- DE-B- 1 100 855
- US-A- 2 549 687
- US-A- 4 709 756
- US-A- 4 756 361
- US-A- 4 872 503
- PATENT ABSTRACTS OF JAPAN vol. 011, no. 263 (M-619), 26. August 1987 & JP 62 066099 A (KIMURA KAKOKI KK), 25. März 1987

## Beschreibung

Die Erfindung bezieht sich auf ein Konlenstoff-, Graphit - oder Silizium - carbid- Rohr gemäß den Merkmalen des Oberbegriffs des Patentanspruchs 1.

Es ist bekannt, den Wärmeübergang zwischen Fluiden und diese begrenzenden Wänden durch Erhöhung der Strömungsgeschwindigkeit oder durch Erzeugung von Turbulenzen in der Strömung zu verbessern. Solche Turbulenzen werden durch wirbelerzeugende Stromstörungselemente erreicht. Vorbekannte Rohre dieser Art weisen im Prinzip Profilierungen der Rohrinnenfläche im Sinne von Wellungen, Vorsprüngen, Rippen oder dergleichen auf.

Die Anordnung wirbelerzeugender Stromstörungselemente auf der Innenfläche der Rohre wird dann problematisch, wenn das einzelne Rohr des Wärmeaustauschers aus einem Material besteht, dessen Wand nicht in der herkömmlichen Art verformt werden kann. Dies trifft insbesondere auf Rohre zu, die im Strangpreßverfahren hergestellt werden müssen. Hierzu offenbart die DE-OS 35 21 914, im einzelnen Rohr Stege anzuordnen, die das Rohr nicht völlig durchsetzen und wellenförmig geformt sind. Eine solche Formgebung ist aber nur im Strangpreßverfahren für Leichtmetall, insbesondere Aluminium denkbar, wo es durch geeignete Ausbildung des Rezipienten möglich ist, solche gewellten Stege herzustellen.

Dieses bekannte Verfahren ist aber dort nicht anwendbar, wo sich das Material des Rohres nicht in der bekannten Weise beim Strangpressen oder einem anderen Verfahren verformen läßt. Dies ist insbesondere bei Rohren aus metallischen Werkstoffen wie Titan, hochlegierten Stählen, Nickelbasislegierungen oder Rohren aus Siliciumcarbid und aus Graphit der Fall. Wärmeaustauscher mit Graphitrohren werden bevorzugt zum Wärmeaustausch zwischen Flüssigkeiten, Dämpfen oder Gasen verwendet, die ein chemisch resistentes Rohrmaterial voraussetzen.

In der JP-A 62066099, die den nächstkommenden Stand der Technik darstellt, wird ein Wärmetauscherrohr beschrieben, das aus zwei Schichten aufgebaut ist. Die äußere Schicht ist für flüssige Medien undurchlässig, während die innere, aus Graphit bestehende Schicht porös ist.

Der Erfindung liegt die Aufgabe zugrunde, Rohre für die Verwendung in den Rohrbündeln von Rohrbündelwärmeaustauschern so auszubilden, daß sie in ihrem Inneren wirbelerzeugende und/oder die Strömungsgeschwindigkeit steigernde, die Fluidströmung störende Elemente aufweisen, ohne daß es auf die Verformbarkeit des Rohrmaterials ankommt. Im speziellen sollen durch die Erfindung Rohre aus Materialien, die schwer verformbar sind, insbesondere Rohre aus Graphit zugänglich sein, die eine verbesserte Wärmeübertragungsleistung aufweisen.

Die Aufgabe wird durch die Merkmale des Anspruchs 1 gelöst.

Eine auf paarweise nebeneinander liegende Rohre von Rohrbündelwärmeaustauschern beschränkte Weiterbildung der Erfindung ist in Anspruch 5 wiedergegeben. Das Well-, Spiral- oder Gewinderohr aus Kunststoff (4) weist an der oberen Einströmseite (15, 15') eine U-Form auf und ist damit für das Fluid nicht durchströmbar. Die Schenkel (10, 10') dieses U befinden sich in jeweils zwei benachbarten Rohren (1, 1') eines Wärmeaustauschers und der die Schenkel verbindende Bogen des U ist außerhalb der Rohre (1, 1') angeordnet.

Die Ansprüche 2 bis 7 stellen Ausgestaltungen der Erfindung und Anwendungen der erfindungsgemäßen Lösung dar. Sie werden hiermit in den beschreibenden Teil eingeführt.

Durch die Maßnahmen gemäß den Ansprüchen 1 bis 5 werden in der das Rohr durchsetzenden Strömung mit einfachsten Mitteln Turbulenzen erzeugt. Gleichzeitig kann die Strömungsgeschwindigkeit im Rohr erhöht werden. Beide Maßnahmen, das Hervorrufen von Turbulenzen und die Erhöhung der Strömungsgeschwindigkeit in den Rohren führen jede für sich allein zu einer Verbesserung der Wärmeübertragungsleistung der Rohre. Werden beide Maßnahmen gleichzeitig angewandt, so ist die Wärmeübertragungsleistung entsprechend höher. Zur Erzielung der beschriebenen Effekte muß lediglich ein passend profilierter Strang in das Rohr eingesetzt werden. Da diese Maßnahme nicht an die Rohrherstellung gekoppelt ist, können Wärmeaustauscherrohre zu jeder Zeit ihrer betrieblichen Existenz mit den erfindungsgemäßen Strängen ausgerüstet werden. Es können sowohl Neuanlagen als auch bereits in Betrieb gewesene Anlagen damit bestückt werden. Letztere Möglichkeit ist besonders für die Anpassung bereits bestehender Wärmetauscher an geänderte Betriebsbedingungen von Vorteil. Aber auch bei der Auslegung von Neuanlagen sieht sich der Konstrukteur häufig mit Zwängen konfrontiert, bei deren Umgehung er von der Erfindung in vorteilhafter Weise Gebrauch machen kann. Wenn er beispielsweise aus räumlichen Gründen an eine bestimmte Wärmeaustauschfläche gebunden ist, mit der die verlangte oder erforderliche Austauschleistung mit normalen Rohren nicht erbracht werden kann, kann er nun auf die erfindungsgemäße Lösung zurückgreifen und die Leistung auf einfache Weise erhöhen. Bei Bedarf kann die Leistung zu einem späteren Zeitpunkt durch Entnahme aller oder eines Teils der Stränge wieder gesenkt und anderen Gegebenheiten angepaßt werden. Von diesem Beispiel ist leicht ableitbar, daß mit den Mitteln der Erfindung unter Konstanthalten der Wärmeaustauschleistung im Vergleich zu herkömmlichen Wärmeaustauschern auch die Abmessungen von Wärmeaustauschern verringert werden können, indem der durch die Anwendung der erfinderischen Maßnahme erzielte Leistungsgewinn zur Reduzierung der Länge der verwendeten Rohre oder zur Verringerung von deren Anzahl im Wärmeaustauscher eingesetzt wird. Im ersteren Fall wird der Austauscher kürzer, im anderen schlanker. In manchen Fällen ergibt die verfahrenstechnische Auslegung, daß Rohre mit sehr kleinen Innendurchmessern erforderlich sind. Derartige Rohre sind aus produktionstechnischen Gründen und/oder wegen ihrer großen Bruchempfindlichkeit, wenn sie z.B. aus Siliciumcarbid oder Kohlenstoff bzw. Graphit bestehen, mit wirtschaftlich tragbarem Aufwand nicht herstellbar. Durch die Erfindung ist es nunmehr möglich, auch in den Bereich der Anwendung derartiger, schwer herstellbarer und praktisch nicht anwendbarer Rohre vorzustoßen, indem größere, mechanisch stabilere und mit vertretbarem Aufwand hergestellte Rohre herangezogen werden und diese durch Einsatz von Strängen gemäß der Erfindung so abgewandelt werden, daß sie dem technischen Wirkungsbereich der kleineren Rohre voll entsprechen.

Die Erfindung ist auf alle Arten von Rohren für Wärmeaustauscher anwendbar, die das Einführen von erfindungsgemäßen Strängen erlauben.

Eine spezielle Bedeutung erlangt die Erfindung jedoch für solche Wärmeaustauscher, durch die flüssige, gasförmige oder dampfartige Materialien geleitet werden müssen, die chemisch widerstandsfähiges Material für die Rohre voraussetzen. Für solche Wärmeaustauscher sind Rohre aus speziellen, schwer verarbeitbaren metallischen Werkstoffen wie Titan, Titan-Palladium-Legierungen, hochlegierten Stählen oder Nickelbasislegierungen oder aus Keramik wie Siliciumcarbid und insbesondere aus Graphit geeignet. Ein besonderes Merkmal dieser Werkstoffe und hier speziell des Graphits ist, daß sie im Strangpreßherstellungsverfahren nicht mit wirbelerzeugenden Stromstörungselementen versehen werden können. Rohre aus diesen Werkstoffen liegen vielmehr als innenwandig im wesentlichen glatte Rohre vor. Wenn man in solche Rohre die erfindungsgemäßen, Profilierungen des Außenumfanges aufweisende Stränge einsetzt, wird der Vorteil des widerstandsfähigen Materials mit der Verbesserung der Wärmeübertragungsleistung kombiniert.

Die Profilierungen, mit denen die in die Rohre eingesetzten Stränge versehen sind, können mannigfaltige Formen haben. Sie müssen nur bewirken, daß laminare Strömungen in turbulente und leicht turbulente Strömungen in stärker turbulente Strömungen umgewandelt werden. Beispielhaft seien folgende Oberflächenausgestaltungen der Stränge angeführt: Verschiedene gewindeartige Formen, Rippen, Noppen, Stacheln und als bevorzugte Form, Wellen.

Die Stränge können innen hohl sein oder aus Vollmaterial bestehen. Wenn hohle Stränge verwendet werden, sind sie bevorzugt an mindestens einer Seite verschlossen, um die Ausbildung einer zweiten Strömungslinie im Rohr zu verhindern und eine Ansammlung oder ein Zurückbleiben von Fluid aus dem Wärmetauscher im Strang zu vermeiden. Wo dies sinnvoll ist, können auch beide Enden des Hohlstrangs verschlossen sein. Falls dies jedoch Vorteile bringt, ist es auch möglich, die Enden offen zu lassen. Vorzugsweise werden als hohle Stränge im Handel erhältliche, vergleichsweise preiswerte Wellrohre verwendet. Die hohlen Stränge können entweder teilweise oder ganz mit einem geeigneten Material gefüllt sein. Beispielsweise kann der im Wärmetauscher nach unten zeigende Teil des Stranges eine lediglich beschwerende Füllung enthalten, um den hängenden Strang zu straffen und an zu starken Hin- und Herbewegungen zu hindern oder der Innenraum des Stranges ist vollständig mit einem spezifisch leichten Material ausgeschäumt, um dem Strang eine gute Längsstabilität bei insgesamt geringem Gewicht zu geben.

Eine besonders bevorzugte Lösung der Aufgabe besteht darin, U-förmige Stränge, beispielsweise in eine U-Form gebogene Wellrohre zu verwenden. Die Schenkel eines solchen U-förmigen Stranges werden in zwei benachbarte Rohre des Wärmetauschers eingesetzt und der die Schenkel verbindende Teil bleibt naturgemäß außerhalb der Austauscherrohre. Hier kann auch das Verschließen der Enden unterbleiben, wenn die u-förmigen Stränge so angeordnet sind, daß ihre Öffnungen in Richtung der Schwerkraft zeigen, daß also gegebenenfalls in die Innenräume der Stränge gelangtes Prozeßmedium wieder herausfließen kann. Auf diese Weise kann ein Wärmeaustauscher mit einfachsten Mitteln ohne größeren Aufwand mit den erfindungsgemäßen Strängen ausgerüstet werden.

Das Befestigen der Stränge in den Wärmeaustauscherrohren geschieht mit einfachen, an sich bekannten Mitteln wie an den Rohrenden angebrachten Aufhängungen oder Stegen oder durch die Strangenden geführte Stifte, die sich auf den Rohrenden abstützen.

Um das Einströmen der jeweiligen, in den Wärmetauschern Wärme tauschenden Fluide in die mit den erfindungsgemäßen Strängen ausgerüsteten Wärmetauscherrohre zu erleichtern, können nach einer anderen vorteilhaften Variante die Wärmetauscherrohre bzw. die mit den Rohrenden dieser Rohre fluchtenden Strömungskanäle in den oberen und unteren Rohrböden der Rohrbündel, in die diese Rohre eingebaut sind, am Einströmende konische oder keilförmige Erweiterungen haben. Diese Maßnahme wird besonders bei der Anwendung von u-förmigen Strängen an der Seite der u-förmigen Verbindung der Schenkel empfohlen. Sie ist aber nicht Bedingung. Wo dies vorteilhaft erscheint, können derartige Erweiterungen auch auf der Ausströmseite der Rohrbündel angebracht sein.

Der Werkstoff, aus dem die Stränge bestehen, richtet sich nach den Einsatzbedingungen, speziell nach dem Medium, dem die Stränge ausgesetzt sind und nach der vorgesehenen Betriebstemperatur. Der Fachmann wählt aufgrund seiner Kenntnisse das jeweils geeignete Material aus. Beispielhaft seien, ohne daß damit eine Beschränkung vorgenommen wird, einige der in Frage kommenden Materialien genannt: Metall, Kunststoff, Gummi, Holz, Keramik, Kohlenstoff. Von den Kunststoffen werden für Medien, die weniger aggressiv sind, beverzugt Polypropylen (PP) oder Polyvinylchlorid (PVC) verwendet. In aggressiveren Medien und bei höheren Anwendungstemperaturen werden bevorzugt Stränge aus fluorhaltigen Polymeren wie Polytetrafluorethylen (PTFE), Polyvinylidenfluorid (PVDF), Tetrafluorethylen-Perfluorpropylen-Copolymer (FEP) oder Copolymere von Tetrafluorethylen mit Perfluoralkylvinylether (PFA) eingesetzt. Die Palette der Kohlenstoffmaterialien ist nicht auf nicht graphitischen und auf graphitierten Kohlenstoff beschränkt. Es können auch Teile aus mit Kohlenstoffasern verstärktem Kohlenstoff oder aus mit Kohlenstoffasern verstärktem Kunststoff Verwendung finden.

Der Außendurchmesser des Stranges beträgt vorzugsweise ein Drittel bis acht Zehntel des Innendurchmessers des ihn umgebenden Wärmeaustauscherrohres. Diese Maßverhältnisse haben sich bei Wärmeaustauschern für aggressive chemische Medien, bei denen die Austauscherrohre aus Graphit und die Stränge aus Kunststoff bestanden, bewährt. Die Erfindung ist jedoch nicht auf diese Maßverhältnisse beschränkt. Im Bedarfsfall kann davon abgewichen werden.

Für Fälle, bei denen der Strang innerhalb des Rohres lagestabil angeordnet sein muß, empfiehlt es sich, den Strang stellenweise an der glatten Rohrinnenwand abzustützen. Ganz allgemein kann dies dadurch erreicht werden, daß der Strang mit bekannten Mitteln wie beispielsweise Stegen, an der Innenwand des Austauscherrohres abgestützt wird. Bei der Wahl und der Anordnung der Abstützelemente sollte lediglich dafür Sorge getragen werden, daß die Strömung im Ringspalt nicht wesentlich beeinträchtigt wird. Nach einer bevorzugten Vorgehensweise wird eine Abstützung erreicht, wenn der Strang das Rohr in einer Spiralform durchsetzt. Diese Spiralform entsteht bei biegsamem Material dadurch, daß man den, beispielsweise als Wellrohr ausgebildeten Strang beim Einsetzen in das Rohr um seine Achse verdreht oder ihn nach dem Einsetzen am entgegengesetzten Ende des Rohres, bzw. Rohrbodens arretiert, dann verdreht, dabei etwas staucht und ihn danach am anderen Ende des Rohres, bzw. Rohrbodens ebenfalls festlegt. Auf diese Weise kommt es zu Abstützungen des Stranges an der Innenfläche des Rohres.

Im folgenden wird die Wirksamkeit der Erfindung durch ein Ausführungsbeispiel demonstriert:

Alle Wärmeaustauscherrohre eines mit fluiddichten Graphitrohren, 32 mm Außendurchmesser und 22 mm Innendurchmesser bestückten, industriell anwendbaren Partialdruckkondensators wurden mit käuflichen, in U-Form gemäß Fig. 2 gebogenen Wellrohren aus Polytetrafluorethylen, deren größter, an der Wellung gemessener Durchmesser 16 mm und deren kleinster, an der Außenwand des Rohres, also am Boden der Wellung gemessener Durchmesser 14 mm betrug, bestückt. Es wurde die Wärmeübertragungsleistung des Partialdruckkondensators unter Beaufschlagung mit dem gleichen Produkt und mit dem gleichen Kühlmittel (Wasser) einmal ohne eingebaute, Turbulenzen erzeugende Stränge und einmal mit derartigen Strängen gemessen:

Betriebsbedingungen/Meßergebnisse:
- Versuch ohne Stränge in den Rohren,
   Massestrom Produkt: 6066 kg/h
   Temperatur des Produkts am Apparateeingang: 123,75 °C
   Temperatur des Produkts am Apparateausgang: 37,4 °C
   Massestrom Kühlwasser: 147 m³/h
   Temperatur des Kühlwassers am Apparateeingang: 21 °C
   Temperatur des Kühlwassers am Apparateausgang: 26 °C
- Versuch mit Strängen in den Rohren:
   Massestrom Produkt: 11058 kg/h
   Temperatur des Produkts am Apparateeingang: 123,60 °C
   Temperatur des Produkts am Apparateausgang: 39 °C
   Massestrom Kühlwasser: 51 m³/h
   Temperatur des Kühlwassers am Apparateeingang: 20 °C Temperatur des Kühlwassers am Apparateausgang: 39 °C

Ein Vergleich der bei den beiden Versuchen pro Zeiteinheit übertragenen Wärmemengen zeigt, daß bei der erfindungsgemäßen Lösung 1,32 mal mehr Wärme übertragen worden ist wie bei dem Apparat ohne Stränge in den Wärmeaustauscherrohren. Die Erhöhung der Wärmeübertragungsleistung wird dabei mit einer auf ca. 1/3 reduzierten Kühlwassermenge bei einer Steigerung des Produktdurchsatzes um fast das Doppelte erreicht.

Durch die folgenden Figuren wird die Erfindung mittels schematischer Darstellungen beispielhaft weiter erläutert.

Es zeigen:
- Fig. 1:: Einen Teillängsschnitt durch einen Rohrbündelwärmeaustauscher der eine erfindungsgemäße Rohranordnung wiedergibt.
- Fig. 2:: Einen Teillängsschnitt durch einen Rohrbündelwärmeaustauscher, mit einem in benachbarte Wärmeaustauscherrohre eingesetzten u-förmigen Strang.
- Fig. 3:: Eine Draufsicht auf die Stirnseite einer Kopfplatte des Rohrbündels eines Wärmetauschers, dessen Austauscherrohre mit u-förmig gestalteten Strängen ausgerüstet sind.
- Fig. 4:: Einen Teillängsschnitt durch das Rohrbündel eines Wärmetauschers am Ort eines Austauscherrohres mit einem gefüllten Hohlstrang.
- Fig. 5:: Die Ausführung eines erfindungsgemäßen Stranges als Wellrohr.
- Fig. 6, 6a, 6b, 6c:: Ein Wärmeaustauscherrohr, in dem ein Strang entlang einer wendelförmigen Linie an der Rohrwand anliegt und festgelegt ist.

In dem Teillängsschnitt gemäß Fig. 1 ist ein Rohr 1 des Rohrbündels eines Rohrbündelwärmeaustauschers dargestellt, dessen produktberührten Teile mit Ausnahme des in die Rohre 1 eingesetzten Strangs aus Tantal bestehen.

Das an seiner Oberfläche herstellungsbedingt glatte Tantalrohr 1 ist in den nur andeutungsweise wiedergegebenen oberen Rohrboden 2 und unteren Rohrboden 3 des Rohrbündels eingeschweißt. Der Strangkörper 4 ist ein in Form eines an seinem oberen Ende 5 durch Abquetschen und/oder Verschweißen verschlossenes, an seiner äußeren Oberfläche mit einem gewindeartigen Profil 6 versehenes Rohr aus FEP. An seinem unteren Ende 9 ist der Strangkörper 4 offen. Der die Turbulenzen hervorrufende und den fluidzugänglichen Innenquerschnitt 7 des Wärmeaustauscherrohres 1 verringernde Strangkörper 4 ist sowohl am oberen Rohrboden 2 als auch am unteren Rohrboden 3 des Rohrbündels mittels je eines durch den Strang 4 geführten Stiftes 8, 8', der sich auf dem oberen 2 und dem unteren Rohrboden 3 abstützt, gehalten. Es ist möglich, den Strang 4 mittels dieser Arretierungen 8, 8' unter einer bestimmten Längsspannung zu halten, um ihn im Betrieb an die Strömung störenden Hin- und Herbewegungen zu hindern. Durch Fig. 1a, die eine um 90° gedrehte Ansicht des oberen Teils der Fig. 1 wiedergibt, wird verdeutlicht, daß die Arretierung des Stranges 4 durch einen Stift 8 bewirkt wird. Das den Wärmeaustauscher durchsetzende Fluid strömt, wie die Pfeile in den Fig. 1 und 1a andeuten, von unten nach oben durch den Wärmeaustauscher. Nach einer bevorzugten Ausführungsform beträgt der größte Außendurchmesser a des Stranges 4 1/3 bis 8/10 des Innendurchmessers b des Wärmeaustauscherrohres 1.

In Fig. 2 ist eine Ausführungsvariante der Erfindung wiedergegeben, bei der sich die Schenkel 10, 10' eines U-förmig gebogenen Wellrohres 11 in jeweils benachbarten Rohren 1, 1' eines Wärmeaustauschers befinden. Die Erhebungen 12 und Vertiefungen 12' auf der Oberfläche des Stranges 4, die die Turbulenzen in der in den Rohren 1, 1' vorhandenen Strömung hervorrufen, verlaufen in Wendelform.

Die produktberührten Teile des Wärmeaustauschers, von dem hier lediglich der obere Rohrboden 2 und zwei Rohre 1, 1' des Rohrbündels ausschnittweise wiedergegeben sind, bestehen mit Ausnahme der Strangkörper 4 aus mit einem Kunstharz imprägnierten Graphit. Die Graphitrohre 1, 1' sind in den oberen Rohrboden 2 und in den nicht dargestellten unteren Rohrboden des Rohrbündels eingeklebt 16. Die die Strangkörper 4 bildenden Gewinderohre bestehen aus Polypropylen. In dem hier nur zum Teil abgebildeten Wärmetauscher verläuft, wie die Pfeile andeuten, der Produktstrom von oben nach unten durch die Rohre 1, 1'. An der Eintrittsseite 15, 15' des Produktstroms in die Rohre 1, 1' befindet sich ein sich entgegen der Strömungsrichtung beispielsweise konisch erweiternder Querschnitt 14, 14' um das Einströmen des Produktfluids in die Rohre 1, 1' zu erleichtern. Die Figur zeigt, daß die Stränge 4 bei dieser Anordnung in den Wärmeaustauscherrohren 1, 1' an ihrer oberen, der Einströmseite 15, 15' in die Austauscherrohre 1, 1', stets verschlossen sind. Es kann kein Produkt in sie eintreten. An ihrem, hier nicht sichtbaren, unteren Ende können die Stränge 4 entweder offen oder geschlossen sein. Sie können auch z.B. am unteren Rohrboden festgelegt sein oder nicht. Daß die u-förmige Ausführungsform auch erhebliche Vorteile bei der Montage bietet, ist unschwer einzusehen.

In der in Fig. 3 wiedergegebenen Draufsicht auf den oberen Rohrboden 2 eines Rohrbündels eines erfindungsgemäßen Wärmeaustauschers, in dem die Rohre 1 mit u-förmigen Strängen 4 bestückt sind, sind die Einströmöffnungen 15, 15' der Wärmeaustauscherrohre 1 und die sich jeweils über zwei benachbarte Rohre 1, 1' erstreckenden u-förmigen Enden der Stränge 4 zu sehen. Das Rohr 1'' ist ein zugestöpseltes Blindrohr. Es könnte aber auch mit einem Wellrohr 4 gemäß Fig. 1 versehen sein.

In Fig. 4 sind andeutungsweise der obere 2 und der untere Rohrboden 3 eines Rohrbündels abgebildet, in die (2, 3) ein Austauscherrohr 1 eingeklebt (16) ist. Die produktberührten Teile des Austauschers bestehen mit Ausnahme des Strangkörpers 4 wiederum aus fluiddichtem Graphit. Der rohrförmige, an seinem oberen 5 und seinem unteren 9 Ende verschlossene Strangkörper 4 besteht aus einem gummiartigen Copolymeren aus Vinylidenfluorid mit Hexafluorpropylen, das im,Handel unter der Marke ^{R}Viton erhältlich ist. Seine Oberfläche weist eine Vielzahl von Noppen 13 auf, um in der Strömung im Rohr 1 die gewünschten Turbulenzen hervorzurufen. Der Strangkörper 4 ist an seinem oberen Ende 5 mit einem ihn durchsetzenden, eingeschweißten Stift 8 aus PTFE an der Oberseite des oberen Rohrbodens 2 des Rohrbündels aufgehängt. In seinem unteren Teil enthält der Strangkörper 4 eine spezifisch schwere Masse 17, beispielsweise mit einem Kunstharz gebundenes Siliciumdioxid, Schwerspat oder Späne einer korrosionsfesten Legierung, um ihn zu straffen und gegen unerwünschte sowie unkontrollierbare Bewegungen in der Strömung zu sichern. Das Innere des Stranges 4 könnte auch zusätzlich oder unter Fortlassen der beschwerenden Füllung mit einem Kunststoff 19 ausgeschäumt sein, um dem Strang Längssteifigkeit zu verleihen.

Fig. 5 zeigt einen Ausschnitt aus einem Wärmeaustauscherrohr 1, das einen Hohlstrang 4 in Form eines Wellrohres enthält, auf dessen Oberfläche in wechselnder Folge Erhebungen 12 und Vertiefungen 12', die konzentrisch um die Längsachse des Rohres verlaufen, angeordnet sind.

Fig. 6 zeigt in Verbindung mit den Figuren 6a, 6b und 6c eine Möglichkeit, einen Strang 4 aus einem ausreichend flexiblen Material in dem ihn umgebenden Wärmeaustauscherrohr 1 ortsstabil zu halten. Die Abstützung wird hier dadurch erreicht, daß der Strang 4 nach dem Einführen in das Austauscherrohr 1 und falls nötig, nach dem Festlegen des Stranges 4 am unteren Ende des Rohres 1 unter leichtem Stauchen derart um seine Längsachse verdreht wird, daß er die Form einer Wendel annimmt und entlang einer wendelförmigen Berührungslinie an der Innenwand 18 des Austauscherrohres 1 anliegt und so gegen möglicherweise durch die Strömung verursachte Bewegungen abgestützt wird. Selbstverständlich muß der so verdrehte Strang 4 an seinem (nicht wiedergegebenen) oberen und unteren Ende im Austauscherrohr 1 oder an dem ebenfalls nicht dargestellten oberen und unteren Rohrboden des Rohrbündels gegen ein Zurückdrehen gesichert werden.

### Bezugszeichenliste

## Patentansprüche

1. Fluiddichtes, mechanisch stabiles, mit vertretbarem Aufwand herstellbares - und damit wenigstens 22 mm Innendurchmesser aufweisendes - Kohlenstoff-, Graphitoder Siliziumcarbid-Rohr (1) mit glatter Innenwand, welches die hohe Wärmeübertragungsleistung eines vergleichbaren Kohlenstoff-, Graphit- oder Siliziumcarbid-Rohres mit sehr viel geringerem Innendurchmesser hat, für Rohrbündel von Wärmeaustauschern und einem innenliegendem, flexiblem Well-, Spiral- oder Gewinderohr (4) aus Kunststoff
**dadurch gekennzeichnet, daß**
das Wellrohr aus Kunststoff (4) aus einem Kunststoff der Gruppe Polypropylen, Polyvinylchlorid, Polytetrafluorethylen, Polyvinylidenfluorid, Tetrafluorethylen-Perfluorpropylen-Copolymer oder Copolymer von Tetrafluorethylen mit Perfluoralkylvinylether besteht und
das das Kohlenstoff-, Graphit- oder Siliziumcarbid-Rohr (1) in der Länge überragende Wellrohr aus Kunststoff (4) mindestens einseitig geschlossen ist und der Außendurchmesser des Wellrohres aus Kunststoff ein Drittel bis acht Zehntel des Innendurchmessers des umgebenden Wärmeaustauscherrohres beträgt.

2. Rohr (1) nach Anspruch 1,
**dadurch gekennzeichnet, daß**
das Well-, Spiral- oder Gewinderohr aus Kunststoff (4) an der Rohrinnenwand (18) abgestützt ist.

3. Rohr (1) nach Ansprüchen 1 und 2,
**dadurch gekennzeichnet, daß**
das Well-, Spiral- oder Gewinderohr aus Kunststoff (4) das Rohr (1) in einer Spiralform durchsetzt.

4. Rohr (1) nach Ansprüchen 1 bis 3,
**dadurch gekennzeichnet, daß**
das Well-, Spiral- oder Gewinderohr aus Kunststoff (4) mindestens zum Teil gefüllt ist.

5. Rohr (1) nach Ansprüchen 1 bis 4,
**dadurch gekennzeichnet, daß**
das Well-, Spiral- oder Gewinderohr aus Kunststoff (4) an der oberen Einströmseite (15, 15') eine U-Form aufweist und damit für das Fluid nicht durchströmbar ist, wobei sich die Schenkel (10, 10') dieses U in jeweils zwei benachbarten Rohren (1, 1') eines Wärmeaustauschers befinden und der die Schenkel verbindende Bogen des U außerhalb der Rohre (1, 1') angeordnet ist.

6. Verwendung von Rohren (1) nach einem der Patentansprüche 1 bis 5 für die Reduzierung der Baugröße von Wärmeaustauschern nach Höhe/Länge oder/und Durchmesser bei dem Bau von Wärmeaustauschern.

7. Verwendung von Rohren (1) nach einem der Patentansprüche 1 bis 5, zur Steigerung der Wärmeübertragungsleistung von Wärmeaustauschern.

## Claims

1. A fluid-tight, mechanically stable tube (1) capable of being produced with justifiable effort, and therefore exhibiting an inside diameter of at least 22 mm, made of carbon, graphite or silicon carbide with a smooth inner wall, that has the high heat-transmission capacity of a comparable tube made of carbon, graphite or silicon carbide with a much smaller inside diameter, for tube bundles of heat-exchangers and with an interior, flexible, corrugated tube, spiral tube or threaded tube (4) made of synthetic material,
**characterised in that**
the corrugated tube made of synthetic material (4) consists of a synthetic material selected from the group comprising polypropylene, polyvinyl chloride, polytetrafluoroethylene, polyvinylidene fluoride, tetrafluoroethylene/perfluoropropylene copolymer or copolymer of tetrafluoroethylene with perfluoroalkylvinyl ether and the corrugated tube made of synthetic material (4) which protrudes in length beyond the tube (1) made of carbon, graphite or silicon carbide is closed at least at one end and the outside diameter of the corrugated tube made of synthetic material amounts to one third to eight tenths of the inside diameter of the surrounding heat-exchanger tube.

2. Tube (1) according to Claim 1,
**characterised in that**
the corrugated, spiral or threaded tube made of synthetic material (4) is supported on the inner wall (18) of the tube.

3. Tube (1) according to Claims 1 and 2,
**characterised in that**
the corrugated, spiral or threaded tube made of synthetic material (4) passes through the tube (1) in a spiral shape.

4. Tube (1) according to Claims 1 to 3,
**characterised in that**
the corrugated, spiral or threaded tube made of synthetic material (4) is at least partly filled.

5. Tube (1) according to Claims 1 to 4,
**characterised in that**
the corrugated, spiral or threaded tube made of synthetic material (4) exhibits a U-shape at the upper inlet end (15, 15') and therefore cannot be flowed through by the fluid, the shanks (10, 10') of said U being located in two respectively adjacent tubes (1, 1') of a heat-exchanger and the arc of the U connecting the shanks being arranged outside the tubes (1, 1').

6. Use of tubes (1) according to one of Claims 1 to 5 for reducing the physical size of heat exchangers in terms of height/length or/and diameter when constructing heat exchangers.

7. Use of tubes (1) according to one of Claims 1 to 5 for increasing the heat-transmission capacity of heat exchangers.

## Revendications

1. Tuyau (1) étanche aux fluides, mécaniquement stable, en carbone, en graphite ou en carbure de silicium fabriqué à un coût raisonnable, présentant un diamètre intérieur d'au moins 22 mm, comportant une paroi intérieure lisse, présentant les mêmes performances élevées de transfert de chaleur qu'un tuyau comparable en carbone, en graphite ou en carbure de silicium mais avec un diamètre intérieur bien plus petit, pour les faisceaux tubulaires des échangeurs thermiques, avec à l'intérieur un tuyau en plastique souple ondulé, spiralé ou fileté (4),
**caractérisé en ce que**
le tuyau en plastique (4) ondulé se compose d'une matière synthétique du groupe polypropylène, chlorure de polyvinylc, polytétrafluoréthylène, fluorite de polyvinylidène, copolymère de perfluorpropylène et de tétrafluoréthylène ou copolymère de tétrafluoréthylène avec du perfluoralkylvinylether, et
le tuyau en carbone, en graphite ou en carbure de silicium (1) est raccordé au moins d'un côté au tuyau ondulé en plastique (4) dépassant en longueur et
le diamètre extérieur du tuyau ondulé en plastique est compris entre un tiers et huit dixièmes du diamètre intérieur du tuyau périphérique de l'échangeur thermique.

2. Tuyau (1) selon la revendication 1,
**caractérisé en ce que**
le tuyau en plastique ondulé, fileté ou spiralé (4) s'appuie sur la paroi interne du tuyau (18).

3. Tuyau (1) selon les revendications 1 et 2,
**caractérisé en ce que**
le tuyau en plastique fileté, ondulé ou spiralé (4) traverse en hélice le tuyau (1).

4. Tuyau (1) selon les revendications 1 à 3,
**caractérisé en ce que**
le tuyau en plastique fileté, ondulé ou spiralé (4) est rempli au moins partiellement.

5. Tuyau (1) selon les revendications 1 à 4,
**caractérisé en ce que**
le tuyau en plastique fileté, ondulé ou spiralé (4) présente une forme de U sur le côté supérieur du cylindre (15, 15') et empêche donc le fluide de passer, les branches (10, 10') de ce U se trouvant chacune dans deux tuyaux voisins (1, 1') d'un échangeur thermique et l'arc reliant les deux branches du U étant disposé à l'extérieur des tuyaux (1, 1').

6. Utilisation des tuyaux (1) selon l'un des revendications 1 à 5, pour la réduction des dimensions de construction des échangeurs thermiques en hauteur/longueur ou/et en diamètre lors de la construction des échangeurs thermiques.

7. Utilisation des tuyaux (1) selon l'un des revendications 1 à 5, pour augmenter les performances de transfert de chaleur des échangeurs thermiques.
